# FASCICULE DE BREVET EUROPEEN

(11) **EP 1 716 289 B1**
(45) Date de publication et mention de la délivrance du brevet: **29.01.2014**
(21) Numéro de dépôt: 05717626.5
(22) Date de dépôt: 11.02.2005
(51) Int. Cl.: D21H 21/40

(54) **ELEMENTS DE SECURITE DE FORMAT RELATIVEMENT PETIT ET LEUR PROCEDE DE FABRICATION, FEUILLE ET DOCUMENT DE SECURITE LES COMPORTANT**
VERHÄLTNISMÄSSIG KLEINE SICHERHEITSELEMENTE, DEREN HERSTELLUNGSVERFAHREN SOWIE SIE UMFASSENDE FOLIE UND WERTSCHRIFT
RELATIVELY-SMALL SECURITY ELEMENTS, PRODUCTION METHOD THEREOF, SHEET AND SECURITY DOCUMENT COMPRISING SAME

(30) Priorité: 11.02.2004 FR 0401330
(43) Date de publication de la demande: 02.11.2006
(73) Titulaire: ARJOWIGGINS SECURITY, 92100 Boulogne Billancourt (FR)
(72) Inventeur: VAST, Nathalie, F-91370 Verrières le Buisson (FR); DOUBLET, Pierre, F-77160 Saint-Brice (FR)
(74) Mandataire: Leszczynski, André
(86) Numéro de dépôt international: PCT/FR2005/000337
(87) Numéro de publication internationale: WO 2005/078192

(56) Documents cités:
- EP-A- 0 342 929
- EP-A- 0 518 740
- WO-A-96/35586
- WO-A-99/45200
- WO-A-2004/025028
- FR-A- 1 413 910
- FR-A- 2 593 840
- DATABASE WPI Section PQ, Week 200140 Derwent Publications Ltd., London, GB; Class Q33, AN 2001-375329 XP002296844 & CN 1 157 790 A (JINGZUN PACKING CO LTD SICHUAN) 27 août 1997 (1997-08-27)
- PATENT ABSTRACTS OF JAPAN vol. 2000, no. 23, 10 février 2001 (2001-02-10) & JP 2001 159096 A (TOPPAN PRINTING CO LTD), 12 juin 2001 (2001-06-12)

## Description

L'invention concerne des éléments de sécurité plats et de format relativement petit, de type planchettes, ainsi que les documents de sécurité comportant ces dits éléments et le procédé de fabrication desdits éléments.

Dans les documents de sécurité, on trouve des éléments de sécurité de petit format dits planchettes permettant d'authentifier les documents. Les planchettes sont semblables à des confettis ayant des formes diverses par exemple circulaire, hexagonale. Il est avantageux que ces planchettes, et donc le matériau dans lequel on les découpe, présentent des effets optiques de surface comme l'iridescence ou le dichroïsme et/ou la luminescence et en particulier la fluorescence, la réflexion ou la polarisation de la lumière. Ces effets sont obtenus par exemple par impression ou inclusion de composés spécifiques. Par ailleurs, ces planchettes peuvent comporter des agents d'authentification.
Ces planchettes sont généralement faites par découpe d'une feuille ou d'un film plastique ou d'une feuille de papier ou d'un complexe, par un procédé séquentiel d'emboutissage par des poinçons ou picots d'une feuille à plat. Ces planchettes ont une taille de l'ordre de 1,5 mm. Les feuilles sont des feuilles plastiques et/ou de papier de faible grammage. Quand elles sont à base d'une feuille de papier, il peut s'agir d'une feuille dite overlay, usuellement utilisée comme feuille protectrice dans le domaine de papiers stratifiés décoratifs ; cette feuille est traditionnellement fabriquée par égouttage d'une suspension aqueuse de fibres de cellulose peu raffinées, de l'ordre de 20° SR (degrés Schoepper-Riegler), et contenant un agent de résistance humide, non opacifiée et de grammage faible, de l'ordre de 25-40 g/m², et d'une épaisseur entre 50 et 100 µm. Elles peuvent comporter un agent améliorant leur mouillabilité et/ou vernis thermoscellant facilitant leur tenue dans le papier. D'autres types de papiers peuvent être utilisés. Chaque planchette est en général d'une seule couleur.

Pour fabriquer des papiers de sécurité ou des papiers pour billets de banque, contenant des planchettes, on introduit les planchettes dans la dispersion aqueuse contenant des fibres de cellulose éventuellement des fibres synthétiques et autres additifs employés couramment dans la technique papetière. Lorsque l'on égoutte la suspension aqueuse sur une toile d'une machine à papier forme ronde ou à table plate dite Fourdrinier, un certain nombre de planchettes vient se placer à la surface de la feuille de papier ainsi formée, puis on sèche la feuille.
Des documents de sécurité comportant des planchettes sont décrits par exemple dans les brevets EP342929, EP546917, EP544611 ou US4037007.

Il est également connu d'introduire des fibres de sécurité luminescentes, en particulier fluorescentes, donc aussi visibles en lumière UV, de différentes couleurs, dans les documents de sécurité, notamment les papiers pour billets de banque. Ces fibres sont des petits cylindres de plastique obtenus le plus souvent par extrusion. Un inconvénient de ces fibres de sécurité traditionnelles cylindriques est qu'elles peuvent créer des surépaisseurs ou problèmes d'impression du document si elles sont trop grosses.

La demande internationale WO 96/35586 décrit des articles de sécurité, par exemple des planchettes ou des fils de sécurité, placés sur des documents de sécurité et comportant des éléments magnétiques placés sur un substrat en plastique, destinés à l'authentification des documents de sécurité.

La demande de brevet CN 1157790 a pour objet une capsule de bouteille comportant un motif caché destiné à empêcher la contrefaçon.

La demande de brevet européen EP 0 518 740 a pour objet un document de sécurité comportant un fil de sécurité visible en lumière transmise, comportant des marques iridescentes pouvant apparaître dans des fenêtres situées sur les faces du document.

Le brevet français FR 1 413 910 a pour objet un fil de sécurité ou une bande de sécurité qui peut notamment comporter un dessin, des lettres ou un réseau imprimés.

La demande de brevet français FR 2 593 840 concerne l'utilisation d'un moyen de marquage comportant une substance fluorescente dans un papier de sécurité.

La demande de brevet japonais JP 2001-159096 a pour objet l'utilisation de petits morceaux de papier, éventuellement colorés, dispersés au sein du substrat d'un document de sécurité.

On recherche en permanence dans le domaine des documents de sécurité d'améliorer leur niveau de sécurité.

La Demanderesse propose donc des éléments de sécurité dont le niveau et les possibilités sécuritaires ont été accrues par rapport à ceux existants et qui pourront être introduits dans les documents, notamment lors de la fabrication du substrat.

Elle propose à cet effet des éléments de sécurité plats présentant un ou plusieurs motifs ou moyens d'authentification et d'un format relativement petit tels qu'ils soient faciles à introduire lors de la fabrication du substrat du document de sécurité.

L'invention concerne donc un élément de sécurité plat sous forme de planchette, ayant une face recto et une face verso, qui se caractérise par le fait qu'il comporte, imprimé sur chacune de ses faces, au moins un motif d'authentification repéré et/ou un motif d'authentification résultant de la combinaison et/ou superposition d'un motif sur sa face recto et d'un motif sur sa face verso, au moins l'un desdits motifs d'authentification étant au moins en partie observable en lumière transmise.

Ledit élément comporte donc un motif d'authentification observable en lumière transmise (transvision) qui peut être le motif repéré et/ou un motif résultant de la combinaison et/ou superposition des motifs recto et verso. Les motifs au recto et au verso peuvent être des motifs repérés et/ou aussi avoir une fonction de motif d'authentification.

Selon un cas particulier de l'invention, ledit motif d'authentification repéré est repéré soit par rapport à au moins une partie de la forme dudit élément de sécurité soit par rapport à au moins une partie desdits motifs. Il peut s'agir d'une combinaison de couleurs repérées entre elles. On peut par exemple faire un motif représentant l'image du drapeau d'un pays, des raies de couleurs différentes.

De préférence, au moins l'un des motifs (le motif repéré, le motif au recto, le motif au verso ou le motif résultant des motifs recto et verso) est visible à l'oeil nu c'est-à-dire sans appareil grossissant, toutefois cette observation à l'oeil nu peut nécessiter l'aide d'un dispositif révélateur du motif tel qu'une source de rayons UV si le motif est fluorescent ou phosphorescent ou d'une source de rayons Infra Rouge si le motif est sensible à ce type de rayonnement.

Selon un cas particulier de l'invention, ledit élément de sécurité comporte comme motif au recto au moins une couleur donnée et comme motif au verso au moins une autre couleur donnée, ledit motif d'authentification observable en lumière transmise étant la couleur résultant de la couleur du verso et de la couleur du recto. Les couleurs au recto et au verso peuvent aussi chacune avoir un rôle d'authentification.

De préférence, les couleurs du recto et du verso sont choisies parmi les couleurs primaires.

Selon un autre cas particulier de l'invention, ledit élément de sécurité est tel qu'au moins l'un desdits motifs est un motif sous forme d'un motif géométrique, en particulier sous forme alphanumérique et/ou de trame et/ou de lignes et/ou de points. Dans ce cas, ledit motif observé en lumière transmise peut résulter de la combinaison et/ou juxtaposition des motifs présents au recto et au verso dudit élément.

De préférence, l'élément de sécurité selon l'invention est tel que ses dimensions sont comprises entre 0,5 et 6 mm, de préférence entre 1 et 4 mm.

Ces éléments de sécurité peuvent être de toutes formes géométriques possibles, en particulier ils peuvent être carrés, rectangulaires, triangulaires, circulaires, ovales, en étoile, en lune ou à bords courbes par exemple de type sinusoïdal.

Selon un cas particulier de l'invention, l'élément de sécurité comporte des impressions à raison de 1 à 10 g/m² par face, de préférence environ entre 2 et 5 g/m² par face en poids sec.

Plus particulièrement l'élément de sécurité comporte des motifs choisis parmi les motifs visibles à la lumière naturelle, visibles sous lumière UV, luminescents en particulier fluorescents ou phosphorescents, détectables par rayonnement infra-rouge proche ou moyen, thermochromes, piezochromes, à base de traceurs ADN, optiquement variables notamment iridescents ou à base de cristaux liquides ou des réseaux de diffraction ou des moirages ou des hologrammes, électromagnétiques, ou leurs combinaisons.

En particulier, ledit élément de sécurité selon l'invention comporte, sous ou à côté desdits motifs, des impressions à caractère électromagnétiques, notamment magnétiques et en particulier des pistes continues ou des codes sous formes de bits magnétiques.

Selon un cas particulier de l'invention, l'élément de sécurité comporte des réactifs chimiques d'authentification ou des réactifs révélateurs d'un événement spécifique.

L'élément de sécurité selon l'invention a comme support, une feuille de papier ou de non-tissé, un film plastique ou un complexe de ces matières.

Selon un cas particulier, ledit élément est à base d'un support de faible grammage, notamment 25- 40 g/m², et/ou d'une épaisseur d'environ 50 à 100 µm.

Plus particulièrement ledit support est un papier à base de fibres de cellulose peu raffinées de type overlay.

Selon un autre cas particulier, le film plastique dudit élément est un film de polyester.

Selon un cas particulier de l'invention, ledit élément est à base d'un support opacifié en masse ou d'un support comportant sur au moins une de ces faces, au moins en partie une couche ou une impression, en à plat ou partielle, opacifiante ou barrière.
L'opacification/la barrière permet de supprimer, dans le cas où cela est souhaité, l'interpénétration ou interférence des impressions faites sur les faces recto et verso en lumière réfléchie. En effet dans le cas de supports minces et poreux comme le papier overlay mince, les encres pénètrent dans le papier et migrent en partie d'une face vers l'autre et donc interfèrent, ce qui n'est pas forcément souhaité ou dans le cas de supports peu opaques voire transparents, les effets peuvent interférer, toutefois une certaine transparence peut être maintenue si on souhaite avoir un effet observable en lumière transmise. Dans un cas particulier l'opacification peut être réalisé que partiellement sur l'élément, ainsi on peut avoir un élément avec une partie sans effet observable en transvision et une partie avec un effet observable en transvision.

L'invention concerne aussi une feuille de sécurité comportant un substrat fibreux incluant plusieurs éléments de sécurité plats, ayant une face recto et une face verso, et d'un format relativement petit tel qu'une planchette, ledit élément étant tel que décrit précédemment. Par exemple, le document de sécurité peut comporter entre 5 et 20 desdits éléments.

En particulier lesdits éléments de sécurité sont disposés en bande et/ou répartis de façon aléatoire au sein dudit substrat.

L'invention concerne aussi un document ou article de sécurité obtenu à partir de ladite feuille de sécurité.
On entend par élément de sécurité, tout élément à but sécuritaire tel que les éléments de sécurité utilisés traditionnellement dans les documents de sécurité (papiers de valeur comme les billets de banque, chèques, coupons, tickets restaurant) mais aussi pour d'autres applications de papiers sécurisés liées à l'hygiène et/ou au médical et/ou à la traçabilité, à la sécurité des personnes comme par exemple pour indiquer un événement spécifique comme une date de péremption.
On entend par document de sécurité, les documents usuels tels que billets de banque, chèques, billets d'entrée à des manifestations sportives ou culturelles, titres de valeur, documents d'identité. Il peut s'agir aussi d'un article de sécurité comme un emballage, une étiquette ou tout autre produit comprenant une feuille et qui doit être authentifié.

L'invention concerne aussi le procédé de fabrication desdits éléments de sécurité, qui se caractérise en ce que : .
- on imprime au moins une partie desdits motifs d'authentification en une ou plusieurs étapes sur une des faces d'un support présentant une certaine transparence,
- on imprime, sur l'autre face, en une ou plusieurs étapes, au moins une partie desdits motifs d'authentification soit par repère par rapport à la forme dudit élément soit par repère à la partie imprimée précédemment.

De plus, on découpe au repère le support imprimé en éléments de sécurité selon la forme souhaitée et tel qu'au moins le motif repéré soit présent de manière entière sur ledit élément.

De préférence, après l'impression et avant la découpe, la feuille ou le film imprimé peut être recouvert, notamment par un moyen d'impression, d'un vernis thermoscellant pour assurer la tenue dans le substrat du document de sécurité qui les comportera.

Un document de sécurité comportant un substrat fibreux incluant au moins un élément de sécurité tel que décrit précédemment peut être fabriqué selon le procédé suivant :
- on fabrique le substrat fibreux du document sur une machine à papier en introduisant lesdits éléments de sécurité tels qu'obtenus précédemment,
- on traite éventuellement la surface du substrat en presse encolleuse ou par couchage,
- on sèche le substrat obtenu,
- on découpe le substrat en feuilles de grand format ou on le bobine en une feuille continue,
- on imprime les feuilles découpées ou la feuille continue de manière appropriée à l'usage du document,
- on découpe la/les feuille(s) imprimée(s) au format dudit document, éventuellement au repère par rapport aux dits motifs d'authentification.

### EXEMPLES :

A titre de premier exemple, on va décrire ci-après la réalisation d'un élément de sécurité selon l'invention et d'un papier de sécurité le contenant.
On fabrique une feuille de papier de type overlay selon la méthode traditionnelle par égouttage d'une suspension aqueuse de fibres de cellulose peu raffinées, de l'ordre de 20° SR (degrés Schoepper-Riegler), et contenant un agent de résistance humide, non opacifiée et ayant une épaisseur de 70 µm. Cette feuille présente une certaine transparence.
On imprime la face recto en une couleur fluorescente bleue et la face verso en une couleur fluorescente jaune. On applique en surface un agent améliorant leur mouillabilité et un vernis thermoscellant facilitant leur tenue dans le papier.
On découpe la feuille obtenue en fibrettes, donc de forme plate et rectangulaire, ayant une largeur d'environ 1 mm et une longueur d'environ 1,5 mm. Quand on observe ces fibrettes en transvision et sous UV, elles ont une couleur verte.
On disperse ces fibrettes « tricolores » dans la pâte à papier destinée à fabriquer un papier de sécurité. On fabrique, sur une machine à papier selon les techniques connues de l'homme du métier, la feuille avec éventuellement d'autres éléments de sécurité connus.
Le papier de sécurité résultant comporte plusieurs fibrettes telles que décrites précédemment visibles sous lumière UV, présentant en observation en lumière réfléchie (sous UV) d'un côté une couleur bleue et de l'autre côté une couleur jaune, et en observation en lumière transmise et toujours sous UV une couleur verte. Si cela s'avère nécessaire, on applique une couche légèrement opacifiante avant les impressions bleues de manière à éviter que les impressions bleues et jaunes s'interpénètrent en lumière réfléchie et produisent la couleur combinatoire verte qui serait observée à travers.

A titre de variante, on peut, dans une autre fabrication, réaliser en plus des fibrettes monocolores comportant sur une seule de ces faces, une couleur fluorescente bleue. De même, dans une autre fabrication, on peut réaliser d'autres fibrettes comportant sur une seule de ces faces, une couleur fluorescente jaune. On peut réaliser un papier de sécurité comportant des fibrettes fluorescentes bleues, des fibrettes fluorescentes jaunes et des fibrettes « tricolores ».

A titre de second exemple, on va décrire ci-après la réalisation d'un autre élément de sécurité selon l'invention et d'un papier de sécurité le contenant.
On fabrique une feuille de papier de type overlay opacifiée, ayant une opacité telle que les motifs qu'elle portera soient visibles sans interférer quand on les observe en lumière réfléchie (à plat) mais permettra une observation en lumière transmise des motifs au recto et au verso.
On imprime par héliographie la face recto en une couleur jaune fluorescente Sur la face verso on imprime des motifs sous forme d'un point de couleur noir d'environ 0,2 mm de diamètre. Les points sont imprimés (répartis) en fonction de la forme et taille qu'aura la planchette après découpe.
On applique en surface un agent améliorant leur mouillabilité et un vernis thermoscellant facilitant leur tenue dans le substrat qui les contiendra.
On découpe la feuille en planchettes circulaires de 1,5 mm de diamètre par repère aux points pour obtenir chaque planchette centrée sur un point.
On introduit comme dans le premier exemple, les planchettes circulaires dans de la pâte à papier pour fabriquer un papier de sécurité qui les contiendra.
Lorsqu'on observe une planchette dans le papier de sécurité sous UV et en réflexion , on voit des planchettes jaunes fluorescentes et des planchettes avec le point noir centré sur la planchette. Lorsque l'on observe le papier sous UV et en transvision on voit une planchette jaune fluorescente avec un point noir centré sur la planchette. En transvision et sans UV, on voit les planchettes avec le point noir centré, une forte lumière pouvant être nécessaire pour cette observation.
De telles planchettes sont difficiles à imiter par un contrefacteur car il est extrêmement difficile d'imprimer une image repérée et de surcroît découpée aussi au repère.

## Revendications

1. Elément de sécurité plat sous forme de planchette, une face recto et une face verso, **caractérisé par le fait qu'**il comporte, imprimé sur chacune de ses faces, au moins un motif d'authentification repéré et/ou un motif d'authentification résultant de la combinaison et/ou superposition d'un motif sur sa face recto et d'un motif sur sa face verso, au moins l'un desdits motifs d'authentification étant au moins en partie observable en lumière transmise.

2. Elément de sécurité selon la revendication 1, **caractérisé par le fait que** ledit motif d'authentification repéré est repéré soit par rapport à au moins une partie de la forme dudit élément de sécurité soit par rapport à au moins une partie desdits motifs.

3. Elément de sécurité selon l'une des revendications 1 à 2, **caractérisé par le fait que** l'un des motifs sur la face recto et/ou sur la face verso est un motif repéré.

4. Elément de sécurité selon l'une des revendications 1 à 3, **caractérisé par le fait que** ledit élément comporte comme motif au recto au moins une couleur donnée et comme motif au verso au moins une autre couleur donnée, ledit motif d'authentification observé en lumière transmise étant la couleur résultant de la couleur du verso et de la couleur du recto.

5. Elément de sécurité selon la revendication précédente 4, **caractérisé par le fait que** les couleurs du recto et du verso sont choisies parmi les couleurs primaires.

6. Elément de sécurité selon l'une des revendications 1 à 5, **caractérisé par le fait que** l'un desdits motifs est un motif sous forme d'un motif géométrique, en particulier sous forme alphanumérique et/ou de trame et/ou de lignes et/ou de points.

7. Elément de sécurité selon l'une des revendications précédentes, **caractérisé par le fait que** les dimensions dudit élément sont comprises entre 0,5 et 6 mm, de préférence entre 1 et 4 mm.

8. Elément de sécurité selon l'une des revendications précédentes, **caractérisé par le fait qu'**il est de forme géométrique, notamment circulaire, triangulaire, ovale, carrée, rectangulaire, en étoile, en lune ou à bords courbes.

9. Elément de sécurité selon l'une des revendications précédentes, **caractérisé par le fait qu'**il comporte des impressions à raison de 1 à 10 g/m² par face, de préférence environ entre 2 et 5 g/m² par face en poids sec.

10. Elément de sécurité selon l'une des revendications précédentes, **caractérisé par le fait que** ledit élément comporte des motifs choisis parmi les motifs visibles à la lumière naturelle, visibles sous lumière UV, luminescents en particulier fluorescents ou phosphorescents, détectables par rayonnement infra-rouge proche ou moyen, thermochromes, piezochromes, à base de traceurs ADN, optiquement variables notamment iridescents ou à base de cristaux liquides ou des réseaux de diffraction ou des moirages ou des hologrammes, électromagnétiques, ou leurs combinaisons.

11. Elément de sécurité selon la revendication 10, **caractérisé par le fait que** ledit élément comporte, sous ou à côté desdits motifs, des impressions à caractère électromagnétiques, notamment magnétiques et en particulier des pistes continues ou des codes sous formes de bits magnétiques.

12. Elément de sécurité selon l'une des revendications précédentes, **caractérisé par le fait qu'**au moins l'un des motifs est visible à l'oeil nu.

13. Elément de sécurité selon l'une des revendications précédentes, **caractérisé par le fait que** ledit élément comporte des réactifs chimiques d'authentification ou des réactifs révélateurs d'un événement spécifique.

14. Elément de sécurité selon l'une des revendications précédentes, **caractérisé par le fait que** ledit élément de sécurité a un support choisi parmi une feuille fibreuse, un film plastique et un complexe de ces matières.

15. Elément de sécurité selon la revendication 14, **caractérisé par le fait que** ledit support est d'un faible grammage, en particulier compris entre 25 et 40 g/m², et/ou d'une épaisseur comprise entre environ 50 et 110 µm.

16. Elément de sécurité selon l'une des revendications 14 à 15, **caractérisé par le fait que** ladite feuille fibreuse dudit support est à base de fibres naturelles et/ou synthétiques.

17. Elément de sécurité selon la revendication 16, **caractérisé par le fait que** ladite feuille fibreuse est un papier à base de fibres de cellulose peu raffinées de type overlay.

18. Elément de sécurité selon l'une des revendications 14 ou 15, **caractérisé par le fait que** le film plastique dudit élément est un film de polyester.

19. Elément de sécurité selon l'une des revendications 14 à 18, **caractérisé par le fait que** ledit élément est à base d'un support opacifié en masse ou d'un support comportant sur au moins une de ces faces, au moins en partie une couche ou une impression, en à plat ou partielle, opacifiante ou barrière.

20. Feuille de sécurité comportant un substrat fibreux incluant plusieurs éléments de sécurité plats et d'un format relativement petit, tels que décrits aux revendications 1 à 19.

21. Feuille de sécurité selon la revendication précédente 20, **caractérisé par le fait que** lesdits éléments de sécurité sont disposés en bande et/ou répartis de façon aléatoire au sein dudit substrat.

22. Document de sécurité obtenu à partir d'une feuille selon les revendications 20 à 21.

23. Procédé de fabrication d'éléments de sécurité, comportant un motif repéré tel que décrit aux revendications 1 à 19, comprenant les étapes suivantes :
- on imprime au moins une partie desdits motifs d'authentification en une ou plusieurs étapes sur une des faces d'un support présentant une certaine transparence,
- on imprime, sur l'autre face, en une ou plusieurs étapes, au moins une partie desdits motifs d'authentification soit par repère par rapport à au moins une partie de la forme dudit élément soit par repère à la partie imprimée précédemment.

24. Procédé de fabrication selon la revendication 23, **caractérisé en ce qu'**on découpe au repère le support imprimé en éléments de sécurité selon la forme souhaitée et tel qu'au moins le motif repéré soit présent de manière entière sur ledit élément.

## Patentansprüche

1. Flaches Sicherheitselement in Plättchenform mit einer Vorderseite und einer Rückseite, **gekennzeichnet dadurch, dass** es, aufgedruckt auf jeder seiner Seiten, mindestens ein markiertes Authentifizierungsmuster und/oder ein Authentifizierungsmuster, das sich aus der Kombination und/oder Superposition eines Motivs auf seiner Vorderseite und eines Motivs auf seiner Rückseite ergibt, umfasst, wobei mindestens eines der Authentifizierungsmuster zumindest teilweise im Durchgangslicht beobachtbar ist.

2. Sicherheitselement nach Anspruch 1, **gekennzeichnet dadurch, dass** das markierte Authentifizierungsmuster entweder bezüglich mindestens eines Teils der Form des Sicherheitselements oder bezüglich mindestens eines Teils der Muster markiert ist.

3. Sicherheitselement nach einem der Ansprüche 1 oder 2, **gekennzeichnet dadurch, dass** eines der Muster auf der Vorderseite und/oder auf der Rückseite ein markiertes Muster ist.

4. Sicherheitselement nach einem der Ansprüche 1 oder 3, **gekennzeichnet dadurch, dass** das Element als Vorderseitenmuster mindestens eine vorgegebene Farbe und als Rückseitenmuster mindestens eine andere vorgegebene Farbe aufweist, wobei das im Durchgangslicht beobachtete Authentifizierungsmuster die Farbe ist, die sich aus der Vorderseitenfarbe und der Rückseitenfarbe ergibt.

5. Sicherheitselement nach Anspruch 4, **gekennzeichnet dadurch, dass** die Farben auf der Vorderseite und auf der Rückseite aus Primärfarben ausgewählt sind.

6. Sicherheitselement nach einem der Ansprüche 1 bis 5, **gekennzeichnet dadurch, dass** eines der Muster ein Muster in Form eines geometrischen Musters ist, insbesondere in alphanumerischer Form und/oder in Rasterform und/oder in Linienform und/oder in Punktform.

7. Sicherheitselement nach einem der vorhergehenden Ansprüche, **gekennzeichnet dadurch, dass** die Abmessungen des Elements zwischen 0,5 und 6 mm, vorzugsweise zwischen 1 und 4 mm, liegen.

8. Sicherheitselement nach einem der vorhergehenden Ansprüche, **gekennzeichnet dadurch, dass** es von geometrischer Form, insbesondere von Kreis-, Dreiecks-, Oval-, Karo-, Rechtecks-, Stern-, Mond- oder Kurvenrandform ist.

9. Sicherheitselement nach einem der vorhergehenden Ansprüche, **gekennzeichnet dadurch, dass** es 1 bis 10 g/m² pro Seite, vorzugsweise ungefähr zwischen 2 und 5 g/m² pro Seite, bezüglich des Trockengewichts, aufweist.

10. Sicherheitselement nach einem der vorhergehenden Ansprüche, **gekennzeichnet dadurch, dass** das Element Muster aufweist, die ausgewählt sind aus bei natürlichem Licht sichtbaren Mustern, bei UV-Licht sichtbaren Mustern, lumineszierenden insbesondere fluoreszierenden oder phosphoreszierenden Mustern, durch Nah- oder Mittel-Infrarotstrahlung detektierbaren Mustern, thermochromen Mustern, piezochromen Mustern, Mustern auf der Grundlage von ADN-Tracern, optisch variierenden Mustern, insbesondere schillernden Mustern oder Flüssigkristallmustern oder Brechungsmustern oder Moiré-Mustern oder Hologramm-Mustern, elektromagnetischen Mustern oder ihren Kombinationen.

11. Sicherheitselement nach Anspruch 10, **gekennzeichnet dadurch, dass** das Element, auf oder an der Seite der Muster, Aufdrucke von elektromagnetischer Art, insbesondere magnetischer Art und besonders aus durchgängigen Spuren oder aus Codes in Form magnetischer Bits aufweist.

12. Sicherheitselement nach einem der vorhergehenden Ansprüche, **gekennzeichnet dadurch, dass** mindestens eines der Muster mit bloßem Auge sichtbar ist.

13. Sicherheitselement nach einem der vorhergehenden Ansprüche, **gekennzeichnet dadurch, dass** das Element chemische Authentifizierungsreagenzien oder Entwicklungsreagenzien eines spezifischen Ereignisses aufweist.

14. Sicherheitselement nach einem der vorhergehenden Ansprüche, **gekennzeichnet dadurch, dass** das Sicherheitselement einen Träger aufweist, der aus einer Faserfolie, einem Kunststoff-Film und einem Komplex dieser Materialien ausgewählt ist.

15. Sicherheitselement nach Anspruch 14, **gekennzeichnet dadurch, dass** der Träger von leichtem Flächengewicht, insbesondere zwischen 25 und 40 g/m², und/oder einer Dicke zwischen ungefähr 50 und 110 µm ist.

16. Sicherheitselement nach einem der Ansprüche 14 bis 15, **gekennzeichnet dadurch, dass** die Faserschicht des Trägers auf natürlichen und/oder synthetischen Fasern basiert.

17. Sicherheitselement nach Anspruch 16, **gekennzeichnet dadurch, dass** die Faserschicht ein Papier auf der Basis von wenig raffinierten Zellulosefasern vom Overlay-Typ ist.

18. Sicherheitselement nach einem der Ansprüche 14 bis 15, **gekennzeichnet dadurch, dass** der Kunststoff-Film des Elements ein Polyesterfilm ist.

19. Sicherheitselement nach einem der Ansprüche 14 bis 18, **gekennzeichnet dadurch, dass** das Element als Basis einen in seiner Masse getrübten Träger oder einen Träger, der auf mindestens einer seiner Flächen zumindest teilweise eine Schicht oder einen Aufdruck, der flächen- oder teilweise getrübt oder abdeckend ist, aufweist.

20. Sicherheitsfolie, die ein Fasersubstrat aufweist, das mehrere flache Sicherheitselemente von relativ kleinem Format enthält, die wie in den Ansprüchen 1 bis 19 beschrieben beschaffen sind.

21. Sicherheitsfolie nach dem vorhergehenden Anspruch 20, **gekennzeichnet dadurch, dass** die Sicherheitselemente in Bandform angeordnet und/oder in zufälliger Weise über das Substrat verteilt sind.

22. Sicherheitsdokument, das aus einer Folie nach den Ansprüchen 20 oder 21 erhalten wurde.

23. Verfahren zur Herstellung von Sicherheitselementen, die ein wie in den Ansprüchen 1 bis 19 beschriebenes markiertes Muster aufweisen, das die folgenden Schritte umfasst:
mindestens ein Teil der Authentifizierungsmuster werden in einem oder mehreren Schritten auf eine der Flächen eines Trägers gedruckt, der eine gewisse Transparenz aufweist,
auf die andere Fläche werden mindestens ein Teil der Authentifizierungsmuster in einem oder mehreren Schritten entweder zur Markierung bezüglich mindestens eines Teils der Form des Elements oder zur Markierung des zuvor gedruckten Teils gedruckt.

24. Herstellungsverfahren nach Anspruch 23, **gekennzeichnet dadurch, dass** der bedruckte Träger an der Markierung in Sicherheitselemente mit der gewünschten Form zerschnitten wird, so dass mindestens ein markiertes Muster vollständig auf dem Element vorhanden ist.

## Claims

1. Flat security element in the form of a planchette, with a front face and a back face, **characterised by** the fact that, printed on each of its faces, it comprises at least one marked authentication pattern and/or an authentication pattern resulting from combining and/or superimposing a pattern on its front face and a pattern on its back face, at least one of said authentication patterns being at least partly observable in transmitted light.

2. Security element according to claim 1, **characterised by** the fact that said marked authentication pattern is marked either in relation to at least a part of the form of said security element or in relation to at least a part of said patterns.

3. Security element according to one of claims 1 to 2, **characterised by** the fact that one of the patterns on the front face and/or on the back face is a marked pattern.

4. Security element according to one of claims 1 to 3, **characterised by** the fact that said element comprises at least a given colour as the pattern on the front and at least another given colour as the pattern on the back, said authentication pattern observed in transmitted light being the colour resulting from the colour of the front and the colour of the back.

5. Security element according to previous claim 4, **characterised by** the fact that the colours of the front and of the back are selected from primary colours.

6. Security element according to one of claims 1 to 5, **characterised by** the fact that one of said patterns is a pattern in the form of a geometric pattern, particularly in alphanumeric form and/or in the form of thread and/or lines and/or dots.

7. Security element according to one of the previous claims, **characterised by** the fact that the dimensions of said element are between 0.5 and 6 mm, preferably between 1 and 4 mm.

8. Security element according to one of the previous claims, **characterised by** the fact that it has a geometric form, particularly circular, triangular, oval, square, rectangular, star-shaped, moon-shaped or with curved edges.

9. Security element according to one of the previous claims, **characterised by** the fact that it comprises printing at a rate of 1 to 10 g/m² per face, preferably between about 2 and 5 g/m² per face as dry weight.

10. Security element according to one of the previous claims, **characterised by** the fact that said element comprises patterns selected from patterns visible in natural light, visible in UV light, luminescent, particularly fluorescent or phosphorescent, detectable by near or mid infrared radiation, thermochromic, piezochromic, based on DNA markers, optically variable, particularly iridescent or based on liquid crystals or diffraction networks or moiré patterns or holograms, electromagnetic or their combinations.

11. Security element according to claim 10, **characterised by** the fact that said element comprises, underneath or beside said patterns, printing of an electromagnetic nature, particularly magnetic and particularly continuous tracks or codes in the form of magnetic bits.

12. Security element according to one of the previous claims, **characterised by** the fact that at least one of the patterns is visible to the naked eye.

13. Security element according to one of the previous claims, **characterised by** the fact that said element comprises chemical authentication reagents or reagents which reveal a specific event.

14. Security element according to one of the previous claims, **characterised by** the fact that said security element has a support selected from a fibrous sheet, a plastic film and a complex of said materials.

15. Security element according to claim 14, **characterised by** the fact that said support has a low weight, particularly between 25 and 40 g/m², and/or a thickness between about 50 and 110 µm.

16. Security element according to one of claims 14 to 15, **characterised by** the fact that said fibrous sheet of said support is based on natural and/or synthetic fibres.

17. Security element according to claim 16, **characterised by** the fact that said fibrous sheet is a paper based on low refined cellulose fibres of the overlay type.

18. Security element according to one of claims 14 or 15, **characterised by** the fact that the plastic film of said element is a polyester film.

19. Security element according to one of claims 14 to 18, **characterised by** the fact that said element is based on a support opacified in the mass or a support comprising on at least one of said faces, at least partly a layer or printing, which is flat or partial, opacifying or barrier.

20. Security sheet comprising a fibrous substrate including several flat security elements of a relatively small size, such as described in claims 1 to 19.

21. Security sheet according to previous claim 20, **characterised by** the fact that said security elements are arranged in a strip and/or distributed at random within said substrate.

22. Security document obtained from a sheet according to claims 20 to 21.

23. Method for manufacturing security elements, comprising a marked pattern such as described in claims 1 to 19, comprising the following stages:
- at least part of said authentication patterns are printed in one or several stages on one of the faces of a support with a certain transparency,
- at least part of said authentication patterns are printed on the other face, in one or several stages, either by marking in relation to at least a part of the form of said element or by marking the part printed previously.

24. Production method according to claim 23, **characterised by** the fact that the printed support is cut at the marking into security elements according to the desired form and such that at least the marked pattern is present on said element in its entirety.
